# EUROPÄISCHE PATENTSCHRIFT

(11) **EP 2 415 122 B1**
(45) Veröffentlichungstag und Bekanntmachung des Hinweises auf die Patenterteilung: **16.11.2016**
(21) Anmeldenummer: 10714869.4
(22) Anmeldetag: 30.03.2010
(51) Int. Cl.: H01R 9/05, H01R 13/658

(54) **STECKVERBINDER ZUR ANBINDUNG AN EIN KOAXIALKABEL**
PLUG-IN CONNECTOR FOR CONNECTING TO A COAXIAL CABLE
CONNECTEUR À FICHES DESTINÉ À ÊTRE CONNECTÉ À UN CÂBLE COAXIAL

(30) Priorität: 03.04.2009 DE 102009016227
(43) Veröffentlichungstag der Anmeldung: 08.02.2012
(73) Patentinhaber: Kostal Kontakt Systeme GmbH, 58513 Lüdenscheid (DE)
(72) Erfinder: PLATE, Herbert, 58507 Lüdenscheid (DE); NATTER, Brantley, Brighton Michigan 48114 (US)
(74) Vertreter: Kerkmann, Detlef
(86) Internationale Anmeldenummer: PCT/EP2010/054230
(87) Internationale Veröffentlichungsnummer: WO 2010/112518

(56) Entgegenhaltungen:
- EP-A2- 0 841 718
- EP-A2- 1 168 506
- EP-A2- 1 965 465
- US-A- 4 131 332
- US-A- 4 412 717
- US-A- 4 813 887
- US-A- 6 015 315

## Beschreibung

Die Erfindung betrifft einen Steckverbinder zur Anbindung an ein Koaxialkabel, welches einen Innenleiter, einen geflochtenen Außenleiter sowie eine Isolierung zwischen dem Innenleiter und dem Außenleiter aufweist, sowie auch einen Schutzmantel, der die vorgenannten Komponenten umgibt, wobei an einem freien Endabschnitt des Koaxialkabels ein erstes rohrförmiges Bauteil zwischen die Isolierung und den Außenleiter des Koaxialkabels eingefügt ist und ein zweites rohrförmiges Bauteil mit dem ersten rohrförmigen Bauteil unter Einschluss des Außenleiters formschlüssig verbunden ist.

Ein derartiger Steckverbinder ist beispielsweise aus der US-Patentschrift US 4,131,332 bekannt. Bei diesem Steckverbinder ist ein erstes rohrförmiges Bauteil zwischen die Isolierung und den Außenleiter des Koaxialkabels eingefügt und ein zweites rohrförmiges Bauteil mit dem ersten rohrförmigen Bauteil unter Einschluss des Außenleiters formschlüssig verbunden. Diese Verbindung ist als eine Crimpverbindung vorgesehen, so dass hier zumindest ein Crimpvorgang als Montageschritt erforderlich ist.

Die Patentschrift US 4,813,887 zeigt einen Steckverbinder gemäss dem Oberbegriff des Anspruche 1, an den ein doppelt abgeschirmtes Koaxialkabel angebunden ist. Die äußere Abschirmung ist zwischen zwei rohrförmigen Bauteilen eingeschlossen, wobei das äußere rohrförmige Bauteil eine zum Endabschnitt des Koaxialkabels geöffnete Hülse ausbildet. Eine formschlüssige Verbindung zwischen den beiden rohrförmigen Bauteil ist nicht erkennbar.

Aus der DE 697 01 065 T2 ist eine Schirmschichtverbindungsanordnung zur elektrischen Anbindung der Schirmschicht eines geschirmten Kabels bekannt, bei der ein inneres rohrförmiges Bauteil unter die freigelegte Schirmschicht geführt ist und ein äußeres rohrförmiges Bauteil an die Außenseite der Schirmschicht angefügt ist, wobei das äußere und das innere rohrförmige Bauteil über Sperr- oder Verriegelungsmittel miteinander verbindbar sind und die Schirmschicht zwischen sich befestigen.

Die Ausgestaltung der beschriebenen zu verbindenden rohrförmigen Bauteile ist dabei relativ aufwendig. Des weiteren sind diesem Dokument kaum Hinweise zu entnehmen, wie die beschriebene Schirmschichtverbindungsanordnung zur Herstellung eines vorteilhaft ausgestalteten Steckverbinders genutzt werden könnte.

Es stellte sich die Aufgabe, einen Steckverbinder zu schaffen, der einfach und kostengünstig mit einem Koaxialkabel verbindbar ist und der auf einfache Weise eine wirksame Abschirmung eines Steckverbinderkontakts ermöglicht.

Diese Aufgabe wird erfindungsgemäß dadurch gelöst, dass das zweite rohrförmige Bauteil eine zum Endabschnitt des Koaxialkabels geöffnete Hülse ausbildet und dass das erste rohrförmige Bauteil eine entlang seines Umfangs umlaufende Nut aufweist, die mit einer Sicke des zweiten rohrförmigen Bauteil verrastet.

Vorteilhaft ist es, dass das erste rohrförmige Bauteil eine entlang des Umfangs eingebrachte Nut besitzt und das zweite rohrförmige Bauteil eine nach innen hervorstehende, vorzugsweise ebenfalls umlaufende Sicke aufweist. Beim Zusammenfügen des ersten und des zweiten rohrförmigen Bauteils rastet die Sicke in die Nut ein, wodurch die beiden rohrförmigen Bauteile fest mit einander verbunden sind. Die so hergestellte Rastverbindung ist konstruktiv besonders einfach und kostengünstig herstellbar.

Alternativ kann auch vorgesehen werden, erst nach dem Zusammenfügen der beiden rohrförmigen Bauteile eine Sicke in den Mantel des zweiten rohrförmigen Bauteils einzubringen, welche in die Nut des ersten rohrförmigen Bauteils eingreift und dadurch die beiden rohrförmigen Bauteile formschlüssig miteinander verbindet.

Nach dem Zusammenfügen des ersten und des zweiten rohrförmigen Bauteils ist der Außenleiter fest zwischen den beiden rohrförmigen Bauteilen eingespannt, so dass eine gute elektrische Verbindung zu beiden rohrförmigen Bauteilen hergestellt ist.

Besonders vorteilhaft ist es, wenn das erste rohrförmige Bauteil einen in Längsrichtung eingebrachten Schlitz aufweist. Der Schlitz ermöglicht es dem ersten rohrförmigen Bauteil beim Einsetzen in das zweite rohrförmige Bauteil nach innen zu federn, wodurch das Einsetzen erleichtert wird und das erste rohrförmige Bauteil, weil unter Federspannung stehend, besonders sicher innerhalb des zweiten rohrförmigen Bauteil gehalten wird.

Das federnde Einrasten ermöglicht zugleich einen Toleranzausgleich bezüglich der Maße der beiden rohrförmigen Bauteile. Außerdem ermöglicht es, das erste rohrförmige Bauteil in radialer Richtung ein Stück weit zusammenzupressen, wodurch der isolierte Innenleiter des Koaxialkabels fest eingespannt ist und das Koaxialkabel sicher mit den rohrförmigen Bauteilen verbunden ist. Auf eine zusätzliche mechanische Zugentlastung des Koaxialkabels kann dadurch verzichtet werden.

Die Hülse erstreckt sich dabei vorzugsweise bis über den Bereich, an dem der Steckverbinderkontakt mit dem Innenleiter verbunden ist. Die Hülse kann auch derart ausgebildet sein, dass sie die gesamte Ausdehnung des Steckverbinderkontakts überdeckt. Da die Hülse elektrisch mit dem Außenleiter des Koaxialkabels verbunden ist und daher auf dem Schirmpotential liegt, ist so der Steckverbinderkontakt von allen Seiten, bis auf die freibleibende Seite zum Einstecken des Gegensteckers, optimal abgeschirmt.

Statt einer sich über den gesamten Steckverbinderkontakt erstreckenden Hülse kann auch ein an die Form der Hülse angepasstes Schirmblech vorgesehen sein, welches passgenau an die Hülse angefügt werden kann und den Steckhülsenkontakt umgibt und dadurch vor elektromagnetischer Ein- und Abstrahlung schützt.

In beiden Fällen ist es vorteilhaft, wenn ein isolierender Kammereinsatz den Steckverbinderkontakt umgibt und den Steckverbinderkontakt elektrisch gegen die Hülse elektrisch isoliert. Der Kammereinsatz kann vorzugsweise als ein ebenfalls hülsenförmiger Kunststoffkörper ausgebildet sein, der passgenau in die Hülse oder das Schirmblech einschiebbar ist.

Weitere vorteilhafte Ausgestaltungen und Weiterbildungen der Erfindung ergeben sich aus der nachfolgenden Beschreibung von zwei Ausführungsbeispielen der Erfindung anhand der Zeichnung.

Die Figuren 1 bis 6 stellen verschiedene Phasen bei der Montage eines erfindungsgemäßen Steckverbinders dar. Die Figur 7 zeigt eine Ausführungsvariante des Steckverbinders.

Die Figur 1 zeigt einen Steckverbinder in einer teilweise geschnittenen Ansicht. Ein Koaxialkabel 1 wird durch ein erstes rohrförmiges Bauteil 6 gehalten, welches in ein zweites rohrförmiges Bauteil 7 eingesetzt und mit diesem verrastet ist. Das zweite rohrförmige Bauteil 7 bildet eine sich in Richtung des freien Endabschnitts des Koaxialkabels 1 öffnende Hülse 8 aus, welche die Verbindungsstelle des Innenleiters 2 des Koaxialkabels 1 mit einem Steckverbinderkontakt 9 umgibt. Der Steckverbinderkontakt 9 ist hier rein beispielhaft als eine Steckhülse dargestellt, die einen nicht dargestellten Flachsteckkontakt aus verschiedenen Steckrichtungen aufnehmen kann. Der Steckverbinderkontakt 9 ist durch eine Crimpverbindung 15 mit dem Innenleiter 2 des Koaxialkabels 1 verbunden.

In der Figur 2 ist der Steckverbinder in einem Längsschnitt dargestellt. Deutlich erkennbar ist hier der Aufbau des Koaxialkabels 1. Da der Steckverbinder vorzugsweise als Hochlaststeckverbinder verwendet wird, der hohe Ströme und/oder Spannungen führen kann, weist das Koaxialkabel einen massiven Innenleiter 2 mit einem relativ großen Querschnitt auf. Der Innenleiter 2 ist, bis auf den Abschnitt, an dem er eine Crimpverbindung 15 zu dem hier nicht dargestellten Steckverbinderkontakt herstellt, von einer Isolierung 4 umgeben. Zwischen der Isolierung 4 und einem ebenfalls isolierenden äußeren Schutzmantel 5 ist ein Außenleiter 3 angeordnet, der als eine geflochtene Metalldrahtschirmung ausgeführt ist. Der Schutzmantel 5 reicht bis an die miteinander verbundenen rohrförmigen Bauteile (6, 7) heran, wobei der Außenleiter 3 weitergeführt und zwischen den beiden rohrförmigen Bauteilen (6, 7) eingespannt ist.

Wie die Figur 2 des weiteren verdeutlicht, weist das erste rohrförmige Bauteil 6 eine entlang seines Umfangs umlaufend eingebrachte Nut 11 auf, in die eine, vorzugsweise ebenfalls umlaufend ausgeführte Sicke 10 des zweiten rohrförmigen Bauteils 7 rastend eingreift. Das Einrasten wird dadurch unterstützt, dass, wie aus der Figur 1 ersichtlich, das erste rohrförmige Bauteil 6 einen in Längsrichtung eingebrachten Schlitz 12 aufweist, so dass das erste rohrförmige Bauteil 6 nach innen einfedern kann. Da sich dabei der Innendurchmesser des ersten rohrförmigen Bauteils 6 verkleinert, schließt sich dieses fest um die Isolierung 4 des Koaxialkabels 1. Hierdurch ist das Koaxialkabel 1 fest mit den beiden rohrförmigen Bauteilen (6, 7) verbunden.

Die Montageschritte zum Verbinden der Steckverbinderteile mit dem Koaxialkabel werden durch die Figuren 3 und 4 verdeutlicht. Zunächst wird die Isolierung 4 und der Schutzmantel 5 an einem Endabschnitt des Koaxialkabels 1 im erforderlichen Umfang entfernt. Auf das derart vorkonfektionierte Koaxialkabel 1 wird dann das zweite rohrförmige Bauteil 7 aufgeschoben. Danach wird das Metallgeflecht des Außenleiters 3 des Koaxialkabels 1 radial aufgeweitet und das erste rohrförmige Bauteil 6 unter das Metallgeflecht geschoben. Nach Herstellung der Crimpverbindung 15 zwischen dem Steckverbinderkontakt 9 und dem Innenleiter 2 ist der in der Figur 4 dargestellte Montagezustand erreicht.

Das zweite rohrförmige Bauteil 7 wird über das erste rohrförmige Bauteil 6 geschoben, wobei die beiden rohrförmigen Bauteile (6, 7) miteinander verrasten und zugleich die elektrische Verbindung zwischen dem zweiten rohrförmigen Bauteil 7 und dem Metallgeflecht des Außenleiters 3 herstellen. Damit ist bereits eine mechanisch stabile Anbindung des Koaxialkabels 1 sowie eine elektrische Abschirmung bis zum Verbindungsbereich von dem Steckverbinderkontakt 9 und dem Innenleiter 2 erreicht.

Um eine nahezu vollständige Abschirmung des Steckverbinderkontakts 9 zu schaffen, kann, wie die Figuren 5 und 6 zeigen, in die durch das zweite rohrförmige Bauteil 7 gebildete Hülse 8 ein Schirmblech 13 eingesetzt werden, welches den Steckverbinderkontakt 9, unter Freilassung nur einer Einstecköffnung zum Anfügen eines Gegensteckkontaktes, umgibt und gegen elektromagnetische Ein- und Abstrahlung abschirmt.

Das Schirmblech 13 weist angeformte federnde Kontaktlamellen 16 auf, die eine besonders gute elektrische und mechanische Verbindung zur Hülse 8 herstellen. Vorteilhaft ist es, einen hier nicht dargestellten isolierenden Kammereinsatz vorzusehen, der eine dem Schirmblech 13 ähnliche Form aufweist, und der in den Hohlraum innerhalb des Schirmbleche 13 eingesetzt werden kann und dort den Steckverbinderkontakt 9 elektrisch gegen das Schirmblech 13 isoliert.

Die Figur 6 zeigt das in die Hülse 8 eingesteckte Schirmblech 13. Der vordere Abschnitt des Schirmblechs 13 weist auf seiner Unterseite eine in den Figuren nicht erkennbare Ausnehmung auf, durch die hindurch ein nicht dargestellter Flachstecker als Gegensteckkontakt mit dem Steckverbinderkontakt 9 innerhalb des Schirmblechs 13 verbunden werden kann.

Die Figur 7 zeigt eine alternative Ausführungsform des Steckverbinders, bei dem die Steckrichtung des anfügbaren Gegensteckverbinders in axialer Richtung der Hülse 8 vorgesehen ist. Aufgrund der nicht abgewinkelten Steckrichtung kann die Abschirmung des Steckverbinderkontakt 9 hier allein durch die verlängerte Hülse 8 des zweiten rohrförmigen Bauteils 7 erfolgen, so dass ein zusätzliches Schirmblech hier nicht erforderlich ist. Innerhalb der Hülse 8 ist ein isolierender Kammereinsatz 14 erkennbar, der den Steckverbinderkontakt elektrisch gegen die abschirmende Hülse 8 isoliert.

### Bezugszeichenliste

- 1: Koaxialkabel
- 2: Innenleiter
- 3: Außenleiter
- 4: Isolierung
- 5: Schutzmantel
- 6: erstes rohrförmiges Bauteil
- 7: zweites rohrförmiges Bauteil
- 8: Hülse
- 9: Steckverbinderkontakt
- 10: Sicke
- 11: Nut
- 12: Schlitz
- 13: Schirmblech
- 14: Kammereinsatz
- 15: Crimpverbindung
- 16: Kontaktlamellen

## Patentansprüche

1. Steckverbinder zur Anbindung an ein Koaxialkabel (1),
welches einen Innenleiter (2), einen geflochtenen Außenleiter (3) sowie eine Isolierung (4) zwischen dem Innenleiter (2) und dem Außenleiter (3) aufweist, sowie auch einen Schutzmantel (5), der die vorgenannten Komponenten umgibt,
wobei an einem freien Endabschnitt des Koaxialkabels (1) ein erstes rohrförmiges Bauteil (6) zwischen die Isolierung (4) und den Außenleiter (3) des Koaxialkabels (1) eingefügt ist
und ein zweites rohrförmiges Bauteil (7) mit dem ersten rohrförmigen Bauteil (6) unter Einschluss des Außenleiters (3) formschlüssig verbunden ist,
und das zweite rohrförmige Bauteil (7) eine zum Endabschnitt des Koaxialkabels (1) geöffnete Hülse (8) ausbildet, **dadurch gekennzeichnet**
**dass** das erste rohrförmige Bauteil (6) eine entlang seines Umfangs umlaufende Nut (11) aufweist, die mit einer Sicke (10) des zweiten rohrförmigen Bauteil (7) verrastet.

2. Steckverbinder nach Anspruch 1, **dadurch gekennzeichnet, dass** die geöffnete Hülse (8) die elektrische Verbindung zwischen dem Innenleiter (2) des Koaxialkabels (1) und einem Steckverbinderkontakt (9) umgibt.

3. Steckverbinder nach Anspruch 2, **dadurch gekennzeichnet, dass** die elektrische Verbindung als Crimpverbindung (15) ausgeführt ist.

4. Steckverbinder nach Anspruch 2, **dadurch gekennzeichnet, dass** in die Öffnung der Hülse (8) ein den Steckverbinderkontakt (9) zumindest teilweise umschließendes Schirmblech (13) eingefügt ist.

5. Steckverbinder nach Anspruch 4, **dadurch gekennzeichnet, dass** das Schirmblech (13) einstückig aus einem Blechstreifen geformt ist.

6. Steckverbinder nach Anspruch 4, **dadurch gekennzeichnet, dass** zwischen dem Schirmblech (13) bzw. der Hülse (8) und dem Steckverbinderkontakt (9) ein isolierender Kammereinsatz (14) eingefügt ist.

7. Steckverbinder nach Anspruch 1, **dadurch gekennzeichnet, dass** das erste rohrförmige Bauteil (6) in seiner Längsrichtung einen Schlitz (12) aufweist.

## Claims

1. Plug-type connector for connecting to a coaxial cable (1),
having a central carrier wire (2), a braided outer conductor (3) and insulation (4) between the central carrier wire (2) and the outer conductor (3) as well as a protective sheath (5) enclosing the aforementioned components,
whereby at one free end section of the coaxial cable (1) a first tubular component (6) is inserted between the insulation (4) and the outer conductor (3) of the coaxial cable (1)
and a second tubular component (7) is connected in a form-fit manner to the first tubular component (6) so as to include the outer conductor (3)
and the second tubular component (7) forms a sleeve (8) which is open towards the end section of the coaxial cable (1)
**characterised in that**
the first tubular component (6) has a groove (11) running along its circumference which interlocks with a bead (10) on the second tubular component (7).

2. Plug-type connector according to Claim 1, **characterised in that** the open sleeve (8) encompasses the electrical connection between the central carrier wire (2) of the coaxial cable (1) and a connector contact (9).

3. Plug-type connector according to Claim 2, **characterised in that** the electrical connection is designed as a crimped connection (15).

4. Plug-type connector according to Claim 2, **characterised in that** a shielding plate (13) which at least partially encompasses the connector contact (9) is inserted into the opening of the sleeve (8).

5. Plug-type connector according to Claim 4, **characterised in that** the shielding plate (13) is integrally formed from a metal strip.

6. Plug-type connector according to Claim 4, **characterised in that** an insulating chamber insert (14) is inserted between the shielding plate (13) or the sleeve (8), as the case may be, and the connector contact (9).

7. Plug-type connector according to Claim 1, **characterised in that** the first tubular component (6) has a slot (12) along its longitudinal axis.

## Revendications

1. Connecteur enfichable pour le raccordement à un câble coaxial (1),
qui présente un conducteur intérieur (2), un conducteur extérieur, tressé (3), ainsi qu'une isolation (4) entre le conducteur intérieur (2) et le conducteur extérieur (3), et, aussi, une gaine de protection (5), qui entoure les composants précités,
sachant que, sur une section finale, libre du câble coaxial (1), un premier composant tubulaire (6) est inséré entre l'isolation (4) et le conducteur extérieur (3) du câble coaxial (1),
et qu'un deuxième composant tubulaire (7) est relié pat engagement géométrique au premier composant tubulaire (6), avec inclusion du conducteur extérieur (3),
et que le deuxième composant tubulaire (7) forme une douille (8), ouverte vers la section finale du câble coaxial (1),
**caractérisé en ce que**
le premier composant tubulaire (6) présente une rainure (11), qui, s'étendant en continu le long de son pourtour, s'enclenche avec une moulure (10) du deuxième composant tubulaire (7).

2. Connecteur enfichable selon la revendication 1, **caractérisé en ce que** la douille ouverte (8) entoure la liaison électrique entre le conducteur intérieur (2) du câble coaxial (1) et un contact de connecteur enfichable (9).

3. Connecteur enfichable selon la revendication 2, **caractérisé en ce que** la liaison électrique est réalisée en tant que connexion par sertissage.

4. Connecteur enfichable selon la revendication 2, **caractérisé en ce que**, dans l'ouverture de la douille (8), est insérée au moins une coque de blindage (13), qui entoure, au moins partiellement, le contact de connecteur enfichable (9).

5. Connecteur enfichable selon la revendication 4, **caractérisé en ce que** la coque de blindage (13) est formée d'une pièce à partir d'une bande de tôle.

6. Connecteur enfichable selon la revendication 4, **caractérisé en ce qu'**un insert isolant (14) est inséré entre la coque de blindage (13) ou, respectivement, la douille (8) et le contact de connecteur enfichable (9).

7. Connecteur enfichable selon la revendication 1, **caractérisé en ce que** le premier composant tubulaire (6) présente une fente (12) dans sa direction longitudinale.
